# EUROPÄISCHE PATENTSCHRIFT

(11) **EP 2 810 716 B1**
(45) Veröffentlichungstag und Bekanntmachung des Hinweises auf die Patenterteilung: **14.09.2016**
(21) Anmeldenummer: 13181354.5
(22) Anmeldetag: 22.08.2013
(51) Int. Cl.: B01L 3/02

(54) **Pipettiervorrichtung**
Pipette device
Dispositif de pipetage

(30) Priorität: 06.06.2013 CH 10702013
(43) Veröffentlichungstag der Anmeldung: 10.12.2014
(62) Teilanmeldung aus: 16182942.9
(73) Patentinhaber: Tecan Trading AG, 8708 Männedorf (CH)
(72) Erfinder: Bolliger, Roland, 8805 Richterswil (CH)
(74) Vertreter: OK pat AG

(56) Entgegenhaltungen:
- EP-A2- 1 136 127
- WO-A1-02/059626
- WO-A1-2008/068605
- WO-A2-02/16036
- US-A- 5 525 302
- US-A1- 2004 050 866

## Beschreibung

Die Erfindung betrifft eine Pipettiervorrichtung entsprechend dem Oberbegriff des Anspruchs 1. Derartige Pipettiervorrichtungen umfassen typischerweise einen Block zum Halten einer Vielzahl von identisch ausgebildeten, röhrenförmigen Pipettenspitzen mit einer Spitzenachse und mit einer sich entlang der Spitzenachse erstreckenden Wand, und zum Verbinden dieser Pipettenspitzen mit einer Vielzahl von Pipettenkonen des Mehrfachpipettenkopfs der Pipettiervorrichtung. Zudem umfassen derartige Pipettiervorrichtungen Einrichtungen zum Verbinden und Trennen von Block und Mehrfachpipettenkopf. Oft sind diese Pipettenspitzen in einem Array angeordnet, das der Anordnung von Wells einer Standardmikroplatte entspricht.

Normierte Standardmikroplatten (vgl. z.B. Norm ANSI_SBS 1-2-3-4-2004) sind bekannt und weisen Arrays von Wells auf, die beispielsweise in einem Achsabstand von 9 mm (96 Well Mikroplatte) oder von 4.5 mm (384 Well Mikroplatte) angeordnet sind.

Bei der Durchführung von komplexeren Versuchsreihen oder Assays treten manchmal sogenannte Wandeffekte in Mikroplatten auf, d.h. in den äussersten Wells einer 96-Well Mikroplatte können sich von den mittleren Wells abweichende Ergebnisse einstellen. Deshalb werden oftmals die Standards und Kontrollen in Wells gegeben, die sich in mittleren Reihen oder Kolonnen einer Mikroplatte befinden. Dieses Pipettiermuster zu bearbeiten ist aber sehr aufwendig und zeitraubend und kann zudem, z.B. beim Verwenden von 96-Well Mikroplatten, nicht mit einem Mehrfachpipettenkopf und einem herkömmlichen Block mit 96 Kanälen bedient werden; normalerweise wird dazu ein 8-Kanalpipettierer verwendet. In herkömmlichen Blöcken mit einer Vielzahl von z.B. 96 oder 384 Pipettenspitzen können keine bestimmten Teilbereiche des gesamten Spitzen-Arrays verwendet werden, ohne dass z.B. nicht zu diesen Arrays gehörende Pipettenspitzen bei "umgebauten Blöcken" mehr oder weniger brutal entfernt werden. So kommt es vor, dass ein erster "umgebauter Block" zum Pipettieren der Standards, ein zweiter "umgebauter Block" zum Pipettieren der Kontrollen und eine dritter "umgebauter Block" zum Pipettieren der Proben in den dafür vorgesehenen Arrays verwendet wird. Falls mehrere der 96 oder 384 Pipettenspitzen oder auch nur eine einzige Pipettenspitze eines Blocks mit beispielsweise 96 oder 384 Kanälen durch einen Zusammenstoss mit einem Labwareartikel (z.B. mit einer Mikroplatte) beschädigt ist, müssen diese Pipettenspitzen durch einen Servicespezialisten umständlich ausgewechselt werden.

Aus dem Dokument WO 02/16036 A2 ist ein Roboterarm mit einem Mehrfachpipettenkopf bekannt. Der Mehrfachpipettenkopf umfasst eine Reihe von 8 Pipettenkonen zur Aufnahme von 8 Standard-Wegwerfpipettenspitzen. Jeder Pipettenkonus ist mit vertikalem Spiel in einem Block des Mehrfachpipettenkopfs gehalten und kann jeweils unabhängig von den Bewegungen des Roboterarms mittels einer separaten Betätigungseinrichtung in die Aufnahmeöffnung einer Wegwerfpipettenspitze gepresst bzw. mithilfe eines Abstreifkamms aus der Wegwerfpipettenspitze gezogen werden.

Das Dokument WO2008/068605 offenbart eine Mehrkanalpipette mit mehreren Pipettenspitzenhaltern, welche in einer Platte mit Bohrungen aufgenommen werden, welche an einen Hauptkörper geschraubt ist.

Es ist eine Aufgabe der vorliegenden Erfindung eine alternative Pipettiervorrichtung mit einem Block zum Halten einer Vielzahl von identisch ausgebildeten Pipettenspitzen vorzuschlagen, welche aus dem Stand der Technik bekannte Nachteile von herkömmlichen Blöcken eliminiert.

Diese Aufgabe wird mit einer Pipettiervorrichtung gemäss der Merkmalskombination des unabhängigen Anspruchs 1 gelöst.

Diese Pipettiervorrichtung umfasst:
a) einen Block zum:
   - Halten einer Vielzahl von identisch ausgebildeten, röhrenförmigen Pipettenspitzen mit einer Spitzenachse und mit einer sich entlang der Spitzenachse erstreckenden Wand; und
   - Verbinden dieser Pipettenspitzen mit einer Vielzahl von Pipettenkonen eines Mehrfachpipettenkopfs einer Liquidhandlingapparatur; und
b) Einrichtungen zum Verbinden und Trennen von Block und Mehrfachpipettenkopf.

Die erfindungsgemässe Pipettiervorrichtung ist dadurch gekennzeichnet, dass der Block eine Vielzahl von parallel zueinander angeordneten, sich konzentrisch zu den Spitzenachsen erstreckenden, den Block durchdringenden Aufnahmen umfasst, von denen jede einen Absatz umfasst, und dass die Pipettiervorrichtung eine Vielzahl von sich konzentrisch zu den Spitzenachsen erstreckenden Einsätzen zum Einsetzen in die Aufnahmen des Blocks umfasst, wobei jeder Einsatz einen Hohlraum, eine zylindrische Einsetzöffnung mit eingesetzter Pipettenspitze und eine konische Einstecköffnung zum dichtenden Einführen eines Pipettenkonus eines Mehrfachpipettenkopfes umfasst, wobei jeder Einsatz eine Auflage aufweist, mit welcher er im Block eingesetzt auf dem Absatz der entsprechenden Aufnahme aufliegt, und wobei jeder Einsatz mit allseitigem, horizontalem Spiel in der entsprechenden Aufnahme des Blocks liegt.

Besonders bevorzugt wird, dass die Pipettenspitzen, und dadurch auch die Hohlräume, in einem Array angeordnet sind, das der Anordnung von Wells einer Standardmikroplatte entspricht. Ausserdem wird bevorzugt, dass jede zylindrische Einsetzöffnung einen Anschlag aufweist, der zum Beaufschlagen mit einem hinteren Ende einer eingesetzten Pipettenspitze ausgebildet ist.

Vorzugsweise umfasst die erfindungsgemässe Pipettiervorrichtung zudem:
f) eine Rückhaltevorrichtung zum Verhindern eines ungewollten Herausziehens eines Einsatzes aus einer Aufnahme, beim Trennen von Block und Mehrfachpipettenkopf.

Vorteile der erfindungsgemässen Pipettiervorrichtung umfassen:
- Unterschiedlichste Arrays von Pipettenspitzen können mit demselben Block frei konfiguriert und wieder verändert werden, so dass beliebige Muster von Well-Verteilungen in Mikroplatten bearbeitet werden können.
- Defekte oder verstopfte Pipettenspitzen können durch jedermann einfach ausgebaut und durch neue Pipettenspitzen ersetzt werden.
- Die erfindungsgemässe Pipettiervorrichtung kann zum Pipettieren von Assays mit Standards und Kontrollen verwendet werden, was insbesondere in Screening-Assays in der Biotechnologie und in der pharmazeutischen Industrie interessant ist.
- Im Compound-Management in grossen Pharma-Firmen können diese frei konfigurierbaren Fixed-Tip-Blöcke zum Herstellen von Mutter- und Tochterplatten verwendet werden.
- Waschbare, frei-konfigurierbare Fixed-Tip-Blöcke stellen eine kostensparende Konkurrenz zur Verwendung von entsprechend vielen Einwegpipettenspitzen bzw. Wegwerfpipettenspitzen dar.

Bekannte und erfindungsgemässe Pipettiervorrichtungen werden anhand von in schematischen Zeichnungen dargestellten, beispielhaften Ausführungsformen näher beschrieben, wobei diese Zeichnungen den Umfang der Offenbarung nicht beschränken sollen. Es zeigen:
- Fig. 1: eine Ansicht eines aus dem Stand der Technik bekannten Mehrfachpipettenkopfs;
- Fig. 2: einen vertikalen Teilschnitt durch einen aus dem Stand der Technik bekannten Block zum Halten von identisch ausgebildeten Pipettenspitzen;
- Fig. 3: einen vertikalen Teilschnitt durch einen erfindungsgemässen Block zum Halten von identisch ausgebildeten Pipettenspitzen;
- Fig. 4: eine vergrösserte Darstellung des vertikalen Teilschnitts von Fig. 3;
- Fig. 5: eine vereinfachte Darstellung von Fig. 3 nach dem Entfernen des Mehrfachpipettenkopfs und dessen Pipettenkonen;
- Fig. 6: eine vereinfachte Darstellung von Fig. 3 nach dem Entfernen des Mehrfachpipettenkopfs und dessen Pipettenkonen beim Abheben des Deckels;
- Fig. 7: einen Einsatz mit Pipettenspitze nach dem Herausheben aus der Aufnahme des Blocks von Fig. 3;
- Fig. 8: eine leere Aufnahme des Blocks von Fig. 3.

Die Figur 1 zeigt eine Ansicht eines aus dem Stand der Technik bekannten Mehrfachpipettenkopfs 6 einer Liquidhandlingapparatur 7. Eine derartige, aus dem Stand der Technik bekannte Liquidhandlingapparatur 7 umfasst eine Pipettiervorrichtung 1. Diese Pipettiervorrichtung 1 umfasst einen Block 2 (vgl. Fig. 2) zum Halten einer Vielzahl von identisch ausgebildeten Pipettenspitzen 3 mit einer Spitzenachse 4 und zum Verbinden dieser Pipettenspitzen 3 mit einer Vielzahl von Pipettenkonen 5 eines Mehrfachpipettenkopfs 6 dieser Liquidhandlingapparatur 7. Derartige Liquidhandlingapparaturen sind z.B. unter dem Handelsnamen "FREEDOM EVO^{®}" bekannt und werden vom aktuellen Anmelder hergestellt und vertrieben.

Die Figur 2 zeigt einen vertikalen Teilschnitt durch einen aus dem Stand der Technik bekannten Block 2 zum Halten von identisch ausgebildeten Pipettenspitzen 3. Der aus dem Stand der Technik bekannte Block 2 umfasst eine Vielzahl den Block 2 durchdringender Hohlräume 8, die in diesem Fall parallel in einem Array angeordnet sind, das der Anordnung von Wells einer Standardmikroplatte entspricht.

Dieser Block 2 umfasst zudem eine Vielzahl von an einer Unterseite 9 des Blocks 2 angeordneter und eine untere Öffnung der Hohlräume 8 bildender, zylindrischer Einsetzöffnungen 10. Diese Einsetzöffnungen 10 sind derart zur reibschlüssigen Aufnahme je einer Pipettenspitze 3 ausgebildet, dass die Spitzenachsen 4 aller eingesetzten Pipettenspitzen 3 im Wesentlichen parallel zueinander in diesem Array angeordnet sind. Dabei weist in diesem Fall jede zylindrische Einsetzöffnung 10 einen Anschlag 11 aufweist, der zum Beaufschlagen mit einem hinteren Ende einer eingesetzten Pipettenspitze 3 ausgebildet ist. Durch das positive Beaufschlagen des Anschlags 11 in der zylindrischen Einsetzöffnung 10 wird gewährleistet, dass die Transportöffnungen 15 der Pipettenspitzen 3, die alle innerhalb der Massgenauigkeit des Herstellungsprozesses genau die gleiche Länge aufweisen, in einer Ebene liegen. Damit kann mit einem Liquidhandlingroboter (nicht gezeigt) der Liquidhandlingapparatur 7 eine exakte Höhenlage der Transportöffnungen 15 aller Pipettenspitzen 3 beim Pipettieren (insbesondere beim Aspirieren) von Flüssigkeiten eingestellt werden.

Abweichend von dem eben beschriebenen Einsetzen könnten die Pipettenspitzen 3, die alle innerhalb der Massgenauigkeit des Herstellungsprozesses genau die gleiche Länge aufweisen mithilfe einer Lehre reibschlüssig in einer zylindrischen Einsetzöffnung 10 versenkt werden, die keinen Anschlag 11 aufweist.

Dieser Block 2 umfasst des Weiteren eine Vielzahl von an einer Oberseite 12 des Blocks 2 angeordneter und eine obere Öffnung der Hohlräume 8 bildender, konischer Einstecköffnungen 13. Jede dieser konischen Einstecköffnungen 13 ist zum dichtenden Einführen eines Pipettenkonus 5 eines Mehrfachpipettenkopfes 6 (vgl. Fig. 1) ausgebildet. Der Pipettenkonus 5 umfasst typischerweise eine Dichtung 5', die üblicherweise elastisch verformt dichtend an einer konischen Einstecköffnungen 13 anliegt.

Eine derartige, aus dem Stand der Technik bekannte Pipettiervorrichtung 1 umfasst zudem eine Anzahl von rohrförmigen Pipettenspitzen 3 mit je einer sich entlang der Spitzenachse 4 erstreckenden Wand 14 und mit einer an einem vorderen Ende angeordneten Transportöffnung 15 zum Aufnehmen (Aspirieren) und Abgeben (Dispensieren) von Flüssigkeitsproben.

Eine derartige, aus dem Stand der Technik bekannte Pipettiervorrichtung 1 umfasst auch Einrichtungen 20 zum Verbinden von Block 2 und Mehrfachpipettenkopf 6. Eine beispielhafte Einrichtung 20 ist in den Figuren 1 und 2 dargestellt. Diese Einrichtung 20 umfasst Halteöffnungen 20' mit Halteachsen 21 zum Aufnehmen von am Mehrfachpipettenkopf 6 befestigten Haltevorrichtungen 22.

Die Figur 3 zeigt in einer zu der Fig. 2 vergleichbaren Vergrösserung einen vertikalen Teilschnitt durch einen erfindungsgemässen Block 2 zum Halten von identisch ausgebildeten Pipettenspitzen 3. Eine erfindungsgemässe Pipettiervorrichtung 1 umfasst zumindest einen solchen Block 2 zum Halten einer Vielzahl von identisch ausgebildeten Pipettenspitzen 3 mit einer Spitzenachse 4 und zum Verbinden dieser Pipettenspitzen 3 mit einer Vielzahl von Pipettenkonen 5 eines Mehrfachpipettenkopfs 6 einer Liquidhandlingapparatur 7. Vorzugsweise umfasst jeder Pipettenkonus 5 eine Dichtung 5', die so konstruiert ist, dass sie sich beim Eindringen des Pipettenkonus 5 in eine konische Einstecköffnung 13 elastisch verformt und dichtend an dieser konischen Einstecköffnungen 13 anliegt.

Der erfindungsgemässe Block 2 umfasst eine Vielzahl den Block 2 durchdringender Hohlräume 8, die parallel in einem Array angeordnet sind, das der Anordnung von Wells einer Standardmikroplatte entspricht. Der erfindungsgemässe Block 2 umfasst zudem eine Vielzahl von an einer Unterseite 9 des Blocks 2 angeordneter und eine untere Öffnung, der Hohlräume 8 bildender, zylindrischer Einsetzöffnungen 10. Diese zylindrischen Einsetzöffnungen 10 sind derart zur reibschlüssigen Aufnahme je einer Pipettenspitze 3 ausgebildet, dass die Spitzenachsen 4 aller eingesetzten Pipettenspitzen 3 im Wesentlichen parallel zueinander in diesem Array angeordnet sind. Bei einem Block 2 der beispielsweise an die Norm ANSI_SBS 1-2-3-4-2004 adaptiert ist, sind die Spitzenachsen 4 der Pipettenspitzen 3 in einem orthogonalen Gitter mit einer Gitterkonstante von 9 mm (für 96-Well Mikroplatten) bzw. mit einer Gitterkonstante von 4.5 mm (für 384-Well Mikroplatten) angeordnet. Ist der Block 2 an eine andere Norm für Mikroplatten adaptiert, so richtet sich die Anordnung der Spitzenachsen 4 der Pipettenspitzen 3 nach jener Norm. In jedem Fall weist jede der zylindrischen Einsetzöffnungen 10 bevorzugt einen Anschlag 11 auf, der zum Beaufschlagen mit einem hinteren Ende einer eingesetzten Pipettenspitze 3 ausgebildet ist. Der erfindungsgemässe Block 2 umfasst des Weiteren eine Vielzahl von an einer Oberseite 12 des Blocks 2 angeordneter und eine obere Öffnung der Hohlräume 8 bildender, konischer Einstecköffnungen 13, von denen jede zum dichtenden Einführen eines Pipettenkonus 5 eines Mehrfachpipettenkopfes 6 ausgebildet ist.

Eine erfindungsgemässe Pipettiervorrichtung 1 umfasst zudem eine Anzahl von rohrförmigen Pipettenspitzen 3 mit je einer sich entlang der Spitzenachse 4 erstreckenden Wand 14 und mit einer an einem vorderen Ende angeordneten Transportöffnung 15 zum Aufnehmen und Abgeben von Flüssigkeitsproben. Eine erfindungsgemässe Pipettiervorrichtung 1 umfasst auch Einrichtungen 20 zum Verbinden von Block 2 und Mehrfachpipettenkopf 6. Diese Einrichtungen 20 können Halteöffnungen 20' mit Halteachsen 21 zum Aufnehmen von am Mehrfachpipettenkopf 6 befestigten Haltevorrichtungen 22 umfassen oder auch anders ausgestaltet sein.

Eine erfindungsgemässe Pipettiervorrichtung 1 umfasst zudem eine Vielzahl von vorzugsweise in diesem Array angeordneter und sich konzentrisch zu den Spitzenachsen 4 erstreckender, den Block 2 durchdringender Aufnahmen 16, von denen jede einen Absatz 17 aufweist. Eine erfindungsgemässe Pipettiervorrichtung 1 umfasst ausserdem eine Vielzahl von vorzugsweise in diesem (einer Norm entsprechenden) Array angeordneter und sich konzentrisch zu den Spitzenachsen 4 erstreckender Einsätze 18 zum Einstecken in die Aufnahmen 16 des Blocks 2. Dabei umfasst jeder Einsatz 18 einen Hohlraum 8, eine zylindrische Einsetzöffnung 10 mit eingesetzter Pipettenspitze 3 und eine konische Einstecköffnung 13 zum dichtenden Einführen eines Pipettenkonus 5 eines Mehrfachpipettenkopfes 6. Jeder Einsatz 18 weist eine Auflage 19 auf, mit welcher er im Block 2 eingesetzt auf dem Absatz 17 der entsprechenden Aufnahme 16 aufliegt.

Die Figur 4 zeigt eine vergrösserte Darstellung des vertikalen Teilschnitts von Fig. 3, wodurch die einzelnen Elemente der erfindungsgemässen Pipettiervorrichtung 1 besser zu erkennen sind.

Jeder Einsatz 18 liegt mit allseitigem, horizontalem Spiel in der entsprechenden Aufnahme 16 des Blocks 2. Vorzugsweise sind wie gezeigt die Pipettenspitzen 3, und dadurch auch die Hohlräume 8, in einem Array angeordnet, das der Anordnung von Wells einer Standardmikroplatte entspricht. Vorzugsweise ist jeder der Einsätze 18 als spritzgegossenes Kunststoffteil und jede rohrförmige Pipettenspitze 3 als Metallkanüle ausgebildet. Vorzugsweise weist wie gezeigt jede zylindrische Einsetzöffnung 10 einen Anschlag 11 auf, der zum Beaufschlagen mit einem hinteren Ende einer eingesetzten Pipettenspitze 3 ausgebildet ist.

Bei einem Trennen von Block 2 und Mehrfachpipettenkopf 6 muss die Haftreibung von bis zu 96 oder 384 Dichtungen 5' der Pipettenkonen 5 eines verwendeten Mehrfachpipettenkopfs 7 überwunden werden. Weil jeder Einsatz mit allseitigem, horizontalem Spiel in der entsprechenden Aufnahme 16 des Blocks 2 liegt, würden beim Trennen von Block 2 und Mehrfachpipettenkopf 6 alle vorhandenen Einsätze 18 aus dem Block 2 gehoben. Dieses Herausheben der Pipettenspitzen 3 aus dem Block 2 kann toleriert werden oder auch nicht. Soll dieses Herausheben der Pipettenspitzen 3 aus dem Block 2 verhindert werden, so muss entweder der Haftreibung jeder einzelnen Dichtung 5' oder der Summe aller anwesenden Dichtungen 5' entgegen gewirkt werden, wenn der Block 2 von dem verwendeten Mehrfachpipettenkopf 6 getrennt werden soll. Aus diesem Grunde umfasst die erfindungsgemässe Pipettiervorrichtung 1 bevorzugt eine Rückhaltevorrichtung 23 zum Verhindern eines ungewollten Herausziehens eines Einsatzes 18 aus einer Aufnahme 16, beim Trennen von Block 2 und Mehrfachpipettenkopf 6.

In einer ersten, bevorzugten Ausführungsform der Pipettiervorrichtung 1 ist die Rückhaltevorrichtung 23 als Deckel 24 ausgebildet (vgl. Fig. 3). Dabei ist der Deckel 24 so auf dem Block 2 mit eingesetzten Einsätzen 18 fixierbar, dass jeder dieser Einsätze 18 mit allseitigem, horizontalem und vertikalem Spiel in der entsprechenden Aufnahme 16 des Blocks 2 gehalten ist. Dieser Deckel 24 umfasst eine Vielzahl von Öffnungen 25, die in demselben Array wie die Aufnahmen 16 des Blocks 2 angeordnet sind. Zudem ist jede dieser Öffnungen 25 als mit einem Pipettenkonus 5 eines Mehrfachpipetten-Kopfes 6 frei durchstossbar ausgebildet.

In einer zweiten Ausführungsform der Pipettiervorrichtung 1 ist die Rückhaltevorrichtung 23 als Rippe/Nut-Kombination 26,27 ausgebildet. In einer ersten Variante umfasst jeder der Einsätze 18 eine zumindest teilweise umlaufende Rippe 26 und jede der Aufnahmen 16 des Blocks 2 umfasst eine entsprechende zumindest teilweise umlaufende Nut 27. In dieser Nut 27 schnappt die Rippe 26 eines in den Block 2 eingesetzten Einsatzes 18 ein und hält so diesen Einsatz 18 ohne Spiel in der entsprechenden Aufnahme 16 des Blocks 2 (vgl. rechte Seite in Fig. 3). In einer zweiten Variante umfasst jeder der Einsätze 18 eine zumindest teilweise umlaufende Nut 27 und jede der Aufnahmen 16 des Blocks 2 umfasst eine entsprechende zumindest teilweise umlaufende Rippe 26. In dieser Nut 27 eines in den Block 2 eingesetzten Einsatzes 18 schnappt die Rippe 26 ein und hält so diesen Einsatz 18 ohne Spiel in der entsprechenden Aufnahme 16 des Blocks 2.

Als ein Hauptunterschied der beiden Ausführungsformen der Rückhaltevorrichtung 23 kann erwähnt werden, dass bei der ersten Ausführungsform mit Deckel 24 die Pipettenspitzen 3 erst durch das Einstossen des Pipettenkonus 5 in die konische Einstecköffnung 13 im präzisen Array parallel ausgerichtet werden. Dagegen werden die Pipettenspitzen 3 bei der zweiten Ausführungsform mit Rippe/Nut-Kombination 26,27 durch das gegenseitige Einschnappen von Rippe 26 und Nut 27 im präzisen Array parallel ausgerichtet.

Vorzugsweise sind die Aufnahmen 16 des Blocks 2 zum Einsetzen der Pipettenspitzen 3 mehrfach abgestuft, wobei der Absatz 17 eine erste Stufe bildet und eine zweite Stufe 28 nahe der Unterseite 9 des Blocks 2 angeordnet ist. Insbesondere wird bevorzugt, dass der Absatz 17 innerhalb des Blocks 2 auf einem Niveau angeordnet ist, das sich näher bei der Oberseite 12 als bei der Unterseite 9 des Blocks 2 befindet, weil sich ein grösserer Abstand zwischen der ersten und zweiten Stufe stabilisierend auf die Ausrichtung des Einsatzes 18 und damit auf die Ausrichtung der Pipettenspitze 3 auswirkt.

Bevorzugt wird eine erste Variante der Aufnahmen 16 des Blocks 2, bei der jede der Aufnahmen 16 drei zylindrische Bohrungen 29,29',29" umfasst. Dabei reicht eine erste zylindrische Bohrung 29 mit einem ersten Durchmesser 30 von der Oberseite 12 des Blocks 2 bis zum Absatz 17, eine zweite zylindrische Bohrung 29' mit einem zweiten Durchmesser 31 vom Absatz 17 bis zur zweiten Stufe 28 und eine dritte zylindrische Bohrung 29" mit einem dritten Durchmesser 32 von der zweiten Stufe 28 bis zu der Unterseite 9 des Blocks 2. Zudem wird bevorzugt, dass jeder Einsatz 18 einen ersten, zweiten und dritten maximalen Durchmesser 39,40,41 aufweist (vgl. Mitte von Fig. 3; die maximalen Durchmesser sind mit dickeren Doppelpfeilen markiert und die entsprechenden Bezugszeichen sind fett gedruckt).

Nach dem Einsetzen des Einsatzes 18 in den Block 2 ist:
- der erste maximale Durchmesser 39 an (bzw. nahe) der Oberfläche 12 des Blocks 2 um das Doppelte eines ersten Frei- bzw. Spaltmasses 33 kleiner als der erste Durchmesser 30 der ersten zylindrischen Bohrung 29;
- der zweite maximale Durchmesser 40 am Absatz 17 des Blocks 2 um das Doppelte eines zweiten Frei- bzw. Spaltmasses 34 kleiner als der zweite Durchmesser 31 der zweiten zylindrischen Bohrung 29'; und
- der dritte maximale Durchmesser 41 an der zweiten Stufe 28 des Blocks 2 um das Doppelte eines dritten Frei- bzw. Spaltmasses 35 kleiner als der dritte Durchmesser 32 der dritten zylindrische Bohrung 29".

Bei einer zweiten Variante der Aufnahmen 16 des Blocks 2 umfasst jede der Aufnahmen 16 zwei zylindrische Bohrungen 29,29". Dabei reicht eine erste zylindrische Bohrung 29 von der Oberseite 12 des Blocks 2 bis zum Absatz 17 und eine weitere zylindrische Bohrung 29" von der zweiten Stufe 28 bis zu der Unterseite 9 des Blocks 2. Zudem umfasst jede der der Aufnahmen 16 des Blocks 2 eine konische Bohrung 38, die vom Absatz 17 bis zur zweiten Stufe 28 reicht. Zudem wird bevorzugt, dass jeder Einsatz 18 einen ersten, zweiten und dritten maximalen Durchmesser 39,40,41 aufweist.

Nach dem Einsetzen des Einsatzes 18 in den Block 2 ist (wie auf der linken Seite von Fig. 4 gezeigt):
- der erste maximale Durchmesser 39 an (bzw. nahe) der Oberfläche 12 des Blocks 2 um das Doppelte eines ersten Frei- bzw. Spaltmasses 33 kleiner als der erste Durchmesser 30 der ersten zylindrischen Bohrung 29;
- der zweite maximale Durchmesser 40 am Absatz 17 des Blocks 2 um das Doppelte eines zweiten Frei- bzw. Spaltmasses 34 kleiner als der zweite Durchmesser 31 der konische Bohrung 38; und
- der dritte maximale Durchmesser 41 an der zweiten Stufe 28 des Blocks 2 um das Doppelte eines dritten Frei- bzw. Spaltmasses 35 kleiner als der dritte Durchmesser 32 der weiteren zylindrischen Bohrung 29".

Bevorzugt wird eine Pipettiervorrichtung 1, bei welcher der Deckel 24 unterhalb der Öffnungen 25 zylindrische Bohrungen 36 umfasst, die in demselben Array wie die Öffnungen 25 des Deckels 24 angeordnet sind. Dabei weisen die zylindrischen Bohrungen 36 des Deckels 24 vorzugsweise denselben Durchmesser auf wie die ersten zylindrischen Bohrungen 29 des Blocks 2. Diese zylindrischen Bohrungen 36 des Deckels 24 stellen gegenüber jedem in einer Aufnahme 16 des Blocks 2 eingeschlossenen Einsatz 18 ein vertikales Freimass 37 bereit. Dieses Freimass kann wenige Hundertstel bis wenige Zehntel eines Millimeters betragen und stellt sicher, dass bei auf dem Block 2 fixiertem (z.B. angeschraubtem) Deckel 24 jeder dieser Einsätze 18 mit allseitigem, horizontalem und insbesondere auch mit vertikalem Spiel in der entsprechenden Aufnahme 16 des Blocks 2 gehalten ist.

Die bevorzugten Masse für einen 96-er Block liegen in den folgenden Bereichen (fertigungsbedingte Toleranzen sind nicht berücksichtigt):

| | |
|---|---|
| Erster Durchmesser 30 | 8.09 mm |
| Zweiter Durchmesser 31 | 6.61 mm |
| Dritter Durchmesser 32 | 5.85 mm |
| Erstes Frei- bzw. Spaltmass 33 | 0.07 mm |
| Zweites Frei- bzw. Spaltmass 34 | 0.08 mm |
| Drittes Frei- bzw. Spaltmass 35 | 0.05 mm |
| Vertikales Freimass 37 | 0.10 mm |
| Erster maximaler Durchmesser 39 | 7.95 mm |
| Zweiter maximaler Durchmesser 40 | 6.45 mm |
| Dritter maximaler Durchmesser 41 | 5.75 mm. |

Vorzugsweise kann die Pipettiervorrichtung 1 zudem einen oder mehrere Blindeinsätze 42 (vgl. linke Seite von Fig. 4) zum Einstecken in ausgewählte Aufnahmen 16 des Blocks 2 umfassen. Dabei umfasst jeder Blindeinsatz 42 einen Hohlraum 8, eine offene zylindrische Einsetzöffnung 10 ohne eingesetzte Pipettenspitze 3 und eine konische Einstecköffnung 13 zum dichtenden Einführen eines Pipettenkonus 5 eines Mehrfachpipettenkopfes 6. Zudem weist jeder Blindeinsatz 42 eine Auflage 19 auf, mit welcher er im Block 2 eingesetzt auf dem Absatz 17 der entsprechenden Aufnahme 16 aufliegt. Es wird speziell bevorzugt, dass jeder Blindeinsatz 42 mit allseitigem, horizontalem Spiel in der entsprechenden Aufnahme 16 des Blocks 2 liegt.

Als Material für den Block 2 wird AlMg0.4Mn0.7 bevorzugt. Als Material für die Einsätze 18 und für die Blindeinsätze 42 wird Polyetheretherketon (PEEK) bevorzugt. Als Material für die Pipettenspitzen 3 wird rostfreier Stahl bevorzugt.

Die Figur 5 zeigt eine vereinfachte Darstellung von Fig. 3 nach dem Entfernen des Mehrfachpipettenkopfs 6 und dessen Pipettenkonen 5. Der als Rückhaltevorrichtung 23 ausgebildete, hier an den Block geschraubte (nicht gezeigt) Deckel 24 der Pipettiervorrichtung 1 hat erfolgreich verhindert, dass beim Trennen von Block 2 und Mehrfachpipettenkopf 6 einer oder mehrere Einsätze 18 aus ihren Aufnahmen 16 herausgezogen wurden. Dieser Deckel 24 ist bevorzugt so auf dem Block 2 mit eingesetzten Einsätzen 18 fixierbar, dass jeder dieser Einsätze 18 mit allseitigem, horizontalem Spiel (das vorzugsweise dem Doppelten des ersten Frei- bzw. Spaltmasses 33 entspricht) und vertikalem Spiel (dem Freimass 37) in der entsprechenden Aufnahme 16 des Blocks 2 gehalten ist. Dabei umfasst der Deckel 24 eine Vielzahl von Öffnungen 25, die in demselben Array wie die Aufnahmen 16 des Blocks 2 angeordnet sind. Zudem ist jede dieser Öffnungen 25 als mit einem Pipettenkonus 5 eines Mehrfachpipetten-Kopfes 6 frei durchstossbar ausgebildet.

Die Figur 6 zeigt eine vereinfachte Darstellung von Fig. 3 nach dem Entfernen des Mehrfachpipettenkopfs 6 und dessen Pipettenkonen 5 beim Abheben des Deckels 24. Die einzelnen Einsätze 18 können nun einfach und ohne Kraftaufwand aus den Aufnahmen 16 des Blocks 2 gehoben werden. Dieses Herausheben kann mit einem Instrument erledigt werden, das die Gestalt und Masse eine Pipettenkonus 5 aufweist. Ein solches Instrument (nicht gezeigt) kann von Hand oder mit einem Roboter einer Liquidhandlingapparatur 7 (nicht gezeigt) bewegt und dazu benutzt werden, ganz bestimmte Einsätze 18 mit beschädigten Pipettenspitzen 3 oder ausgewählte Einsätze mit möglicherweise unbeschädigten Pipettenspitzen aus dem Block 2 zu entfernen.

Bei einem Verfahren zum Entfernen von Pipettenspitzen 3 aus einem Block 2 einer erfindungsgemässen Pipettiervorrichtung 1, die zudem einen Deckel 24 als Rückhaltevorrichtung 23 zum Verhindern eines ungewollten Herausziehens eines Einsatzes 18 aus einer Aufnahme 16 beim Trennen von Block 2 und Mehrfachpipettenkopf 6 umfasst, wird erfindungsgemäss der Mehrfachpipettenkopf 6 und dessen Pipettenkonen 5 vom Block 2 getrennt, der Deckel 24 vom Block 2 abgehoben und ausgewählte Einsätze 18 werden aus den entsprechenden Aufnahmen 16 herausgehoben.

Die Figur 7 zeigt einen Einsatz 18 mit Pipettenspitze 3 nach dem Herausheben aus der Aufnahme 16 des Blocks 2 von Fig. 3. In dieser Darstellung besonders gut sichtbar sind die ersten, zweiten und dritten maximalen Durchmesser 39,40,41 des Einsatzes 18, die mit dickeren Doppelpfeilen markiert und bei denen die entsprechenden Bezugszeichen fett gedruckt sind. Der Hohlraum 8 befindet sich in Inneren dieses Einsatzes und weist in einem oberen Teil eine zur Spitzenachse 4 konzentrische angeordnete, konische Einstecköffnung 13 auf. Gut sichtbar sind hier auch die vorzugsweise umlaufende Auflage 19 des Einsatzes 18 sowie die mit ihrem hinteren Ende bis an den Anschlag 11 in die zylindrische Einsetzöffnung eingesteckte Pipettenspitze 3 der erfindungsgemässen Pipettiervorrichtung 1.

Die Figur 8 zeigt eine leere Aufnahme 16 des Blocks 2 von Fig. 3. In dieser Darstellung besonders gut sichtbar sind die ersten, zweiten und dritten Durchmesser 30,31,32 der ersten, zweiten und dritten zylindrischen Bohrung 29,29',29" der Aufnahme 16. Gut sichtbar sind hier auch der vorzugsweise umlaufende Absatz 17 der Aufnahme 16 sowie die zweite Stufe 28 nahe der Unterseite 9 des Blocks 2 der erfindungsgemässen Pipettiervorrichtung 1. Deutlich zu sehen ist auch der Unterschied zwischen dem Verlauf der konischen Bohrung 38 (links) und der zweiten zylindrischen Bohrung 29' (mitte) im Block 2.

Grundsätzlich gibt es zwei Verfahren zum Bereistellen von Pipettenspitzen 3 in einem Block 2 einer erfindungsgemässen Pipettiervorrichtung 1, bei der die Pipettenspitzen 3, und dadurch auch die Hohlräume 8, in einem Array anzuordnen sind, das der Anordnung von Wells einer Standardmikroplatte entspricht, und bei der die Pipettiervorrichtung 1 zudem einen Deckel 24 als Rückhaltevorrichtung 23 zum Verhindern eines ungewollten Herausziehens eines Einsatzes 18 aus einer Aufnahme 16 beim Trennen von Block 2 und Mehrfachpipettenkopf 6 umfasst:
1. Der Deckel 24 wird vom Block (2) abgehoben und ausgewählte Einsätze 18 mit deren Pipettenspitzen 3 werden aus den entsprechenden Aufnahmen 16 des Blocks 2 herausgehoben. Dieser Ansatz wird bevorzugt, wenn die meisten Einsätze 18 verwendet und folglich nur wenige Einsätze 18 aus dem Block 2 entfernt werden sollen. Dabei wird vorzugsweise von einem vollständig bestückten Block 2 ausgegangen. Beispiele derartiger Verwendungen sind das Freistellen von Wells für Standards oder Kontrollen.
2. Der Deckel 24 wird vom Block (2) abgehoben und ausgewählte Einsätze 18 mit deren Pipettenspitzen 3 werden in bestimmte Aufnahmen 16 des Blocks 2 eingesetzt. Dieser Ansatz wird bevorzugt, wenn nur wenige Einsätze 18 verwendet und in einen leeren Block 2 eingesetzt werden sollen. Beispiele derartiger Verwendungen sind das Bereitstellen von Pipettenspitzen zum Zugeben von Standards oder Kontrollen in bestimmten Wells von Standardmikroplatten.

Die leeren Aufnahmen 16 können jeweils mit Blindeinsätzen 42 bestückt werden, so dass mit einem herkömmlichen Mehrfachpipettenkopf 6 einer Liquidhandlingapparatur 7 bestimmte Wells bedient und andere Wells der gleichen Mikroplatte in einem Pipettierschritt übergangen werden können. Gegebenenfalls genügen ein vollständig mit 96 oder 384 Einsätzen 18 und entsprechend vielen Pipettenspitzen 3 bestückter Block 2 und ein leerer Block 2 mit einem identischen Array von Aufnahmen 16.

Für gleiche Merkmale wurden gleiche Bezugszeichen gewählt, auch wenn diese Merkmale aus dem Stand der Technik bekannt sind oder die Erfindung betreffen, und wenngleich nicht in jedem Fall alle Details beschrieben sind. Auf jedes dieser Bezugszeichen wird in der Beschreibung der Figuren 1 bis 4 detailliert Bezug genommen. In den Figuren 5 bis 7 sind der besseren Übersicht halber nicht mehr alle Bezugszeichen eingetragen.

Die detaillierten Ausführungen des Blocks 2 und der Einsätze 18 wurden in Bezug auf eine Version mit 96 Pipettenspitzen 3 diskutiert, die für die Verwendung von Standardmikroplatten gemäss der Norm ANSI_SBS 1-2-3-4-2004 angeordnet sind. Sinngemäss und entsprechend in den massgebenden Dimensionen verkleinert gelten diese Ausführungen auch für Blöcke 2 und Einsätze 18, die für die Verwendung von Standardmikroplatten mit 384 Wells ausgelegt sind.

Das erfindungsgemässe Verfahren zum Entfernen oder Bereitstellen von Pipettenspitzen 3 aus bzw. in einem Block 2 einer erfindungsgemässen Pipettiervorrichtung 1 ist dadurch gekennzeichnet, dass die Pipettiervorrichtung 1 zudem einen Deckel 24 als Rückhaltevorrichtung 23 umfasst, wobei dieser Deckel 24 auf dem Block 2 fixiert und damit beim Trennen von Block 2 und Mehrfachpipettenkopf 6 verhindert wird, dass ein Einsatz 18 ungewollt aus einer Aufnahme 16 herausgezogen wird, wobei der Deckel 24 eine Vielzahl von Öffnungen 25 umfasst, die in demselben Array wie die Aufnahmen 16 des Blocks 2 angeordnet sind, und wobei jede dieser Öffnungen 25 als mit einem Pipettenkonus 5 eines Mehrfachpipetten-Kopfes 6 frei durchstossbar ausgebildet ist, sodass die Pipettenspitzen 3 erst durch das Einstossen der Pipettenkonen 5 in die konischen Einstecköffnungen 13 im präzisen Array parallel ausgerichtet werden.

### Bezugszeichen

| | | | |
|---|---|---|---|
| 1 | Pipettiervorrichtung | 23 | Rückhaltevorrichtung |
| 2 | Block | 24 | Deckel |
| 3 | Pipettenspitze | 25 | Öffnung |
| 4 | Spitzenachse | 26 | Rippe |
| 5 | Pipettenkonus | 27 | Nut |
| 5' | Dichtung von 5 | 28 | zweite Stufe |
| 6 | Mehrfachpipettenkopf | 29 | erste zylindrische Bohrung |
| 7 | Liquidhandlingapparatur | 29' | zweite zylindrische Bohrung |
| 8 | Hohlraum | 29" | dritte, weitere zylindrische Bohrung |
| 9 | Unterseite des Blocks | | |
| 10 | zylindrische Einsetzöffnungen | 30 | erster Durchmesser |
| 11 | Anschlag | 31 | zweiter Durchmesser |
| 12 | Oberseite, Oberfläche des Blocks | 32 | dritter Durchmesser |
| 13 | konische Einstecköffnung | 33 | erstes Freimass, Spaltmass |
| 14 | Wand | 34 | zweites Freimass, Spaltmass |
| 15 | Transportöffnung | 35 | drittes Freimass, Spaltmass |
| 16 | Aufnahme | 36 | zylindrische Bohrung von 23/24 |
| 17 | Absatz von 16 | 37 | vertikales Freimass |
| 18 | Einsatz | 38 | konische Bohrung |
| 19 | Auflage von 18,42 | 39 | erster maximaler Durchmesser |
| 20 | Einrichtung zum Verbinden 2&6 | 40 | zweiter maximaler Durchmesser |
| 20' | Halteöffnung | 41 | dritter maximaler Durchmesser |
| 21 | Halteachse | 42 | Blindeinsatz |
| 22 | Haltevorrichtung | | |

## Patentansprüche

1. Pipettiervorrichtung (1) mit einem Mehrfachpipettenkopf (6) einer Liquidhandlingapparatur und einer Vielzahl von Pipettenkonen (5), wobei die Pipettiervorrichtung (1) umfasst:
a) einen Block (2), zum:
- Halten einer Vielzahl von identisch ausgebildeten, röhrenförmigen-Pipettenspitzen (3) mit einer Spitzenachse (4) und mit einer sich entlang der Spitzenachse (4) erstreckenden Wand (14); und
- Verbinden dieser Pipettenspitzen (3) mit einer Vielzahl von Pipettenkonen (5) des Mehrfachpipettenkopfs (6) ; und
b) Einrichtungen (20) zum Verbinden und Trennen von Block (2) und Mehrfachpipettenkopf (6),
**dadurch gekennzeichnet, dass** der Block (2) eine Vielzahl von parallel zueinander angeordneten, sich konzentrisch zu den Spitzenachsen (4) erstreckenden, den Block (2) durchdringenden Aufnahmen (16), umfasst, von denen jede einen Absatz (17) umfasst;
**und dass** die Pipettiervorrichtung (1) eine Vielzahl von sich konzentrisch zu den Spitzenachsen (4) erstreckenden Einsätzen (18) zum Einsetzen in die Aufnahmen (16) des Blocks (2) umfasst, wobei
• jeder Einsatz (18) einen Hohlraum (8), eine zylindrische Einsetzöffnung (10) mit eingesetzter Pipettenspitze (3) und eine konische Einstecköffnung (13) zum dichtenden Einführen eines Pipettenkonus (5) des Mehrfachpipettenkopfs (6) umfasst, wobei
• jeder Einsatz (18) eine Auflage (19) aufweist, mit welcher er im Block (2) eingesetzt auf dem Absatz (17) der entsprechenden Aufnahme (16) aufliegt, und wobei
• jeder Einsatz (18) mit allseitigem, horizontalem Spiel in der entsprechenden Aufnahme (16) des Blocks (2) liegt.

2. Pipettiervorrichtung (1) nach Anspruch 1, **dadurch gekennzeichnet, dass** die Pipettenspitzen (3), und dadurch auch die Hohlräume (8), in einem Array angeordnet sind, das der Anordnung von Wells einer Standardmikroplatte entspricht

3. Pipettiervorrichtung (1) nach einem der Ansprüche 1 oder 2, **dadurch gekennzeichnet, dass** jeder der Einsätze (18) als spritzgegossenes Kunststoffteil und jede rohrförmige Pipettenspitze (3) als Metallkanüle ausgebildet ist.

4. Pipettiervorrichtung (1) nach einem der vorhergehenden Ansprüche, **dadurch gekennzeichnet, dass** jede zylindrische Einsetzöffnung (10) einen Anschlag (11) aufweist, der zum Beaufschlagen mit einem hinteren Ende einer eingesetzten Pipettenspitze (3) ausgebildet ist.

5. Pipettiervorrichtung (1) nach einem der vorhergehenden Ansprüche, **dadurch gekennzeichnet, dass** die Pipettiervorrichtung (1) zudem eine Rückhaltevorrichtung (23) zum Verhindern eines ungewollten Herausziehens eines Einsatzes (18) aus einer Aufnahme (16) beim Trennen von Block (2) und Mehrfachpipettenkopf (6) umfasst, wobei die Rückhaltevorrichtung (23) als Deckel (24) ausgebildet ist, der so auf dem Block (2) mit eingesetzten Einsätzen (18) fixierbar ist, dass jeder dieser Einsätze (18) mit allseitigem, horizontalem und vertikalem Spiel in der entsprechenden Aufnahme (16) des Blocks (2) gehalten ist, wobei der Deckel (24) eine Vielzahl von Öffnungen (25) umfasst, die in demselben Array wie die Aufnahmen (16) des Blocks (2) angeordnet sind, und wobei jede dieser Öffnungen (25) als mit einem Pipettenkonus (5) eines MehrfachpipettenKopfes (6) frei durchstossbar ausgebildet ist.

6. Pipettiervorrichtung (1) nach einem der vorhergehenden Ansprüche, **dadurch gekennzeichnet, dass** die Aufnahmen (16) des Blocks (2) zum Einsetzen der Pipettenspitzen (3) mehrfach abgestuft sind, wobei der Absatz (17) eine erste Stufe bildet und eine zweite Stufe (28) näher bei einer Unterseite (9) des Blocks (2) angeordnet ist als der Absatz (17) zu einer Oberseite (12) des Blocks (2).

7. Pipettiervorrichtung (1) nach Anspruch 6, **dadurch gekennzeichnet, dass** der Absatz (17) innerhalb des Blocks (2) auf einem Niveau angeordnet ist, das sich näher bei der Oberseite (12) als bei der Unterseite (9) des Blocks (2) befindet.

8. Pipettiervorrichtung (1) nach Anspruch 6 oder 7, **dadurch gekennzeichnet, dass** jede der Aufnahmen (16) des Blocks (2) drei zylindrische Bohrungen (29,29',29") umfasst, wobei eine erste zylindrische Bohrung (29) mit einem ersten Durchmesser (30) von der Oberseite (12) des Blocks (2) bis zum Absatz (17), eine zweite zylindrische Bohrung (29') mit einem zweiten Durchmesser (31) vom Absatz (17) bis zur zweiten Stufe (28) und eine dritte zylindrische Bohrung (29") mit einem dritten Durchmesser (32) von der zweiten Stufe (28) bis zu der Unterseite (9) des Blocks (2) reicht.

9. Pipettiervorrichtung (1) nach Anspruch 8, **dadurch gekennzeichnet, dass** jeder Einsatz (18) einen ersten, zweiten und dritten maximalen Durchmesser (39,40,41) aufweist, die nach dem Einsetzen in den Block (2) an der Oberfläche (12) des Blocks (2) sowie am Absatz (17) und an der zweiten Stufe (28) um ein erstes, zweites und drittes Freimass bzw. Spaltmass (33,34,35) kleiner sind als ein entsprechender Durchmesser (30,31,32) der drei zylindrischen Bohrungen (29,29',29").

10. Pipettiervorrichtung (1) nach Anspruch 6 oder 7, **dadurch gekennzeichnet, dass** jede der Aufnahmen (16) des Blocks (2) zwei zylindrische Bohrungen (29,29") umfasst, die von der Oberseite (12) des Blocks (2) bis zum Absatz (17) und von der zweiten Stufe (28) bis zu der Unterseite (9) des Blocks (2) reichen, und dass jede der Aufnahmen (16) des Blocks (2) eine konische Bohrung (38) umfasst, die vom Absatz (17) bis zur zweiten Stufe (28) reicht.

11. Pipettiervorrichtung (1) nach Anspruch 10, **dadurch gekennzeichnet, dass** jeder Einsatz (18) einen ersten, zweiten und dritten maximalen Durchmesser (39,40,41) aufweist, die nach dem Einsetzen in den Block (2) an der Oberfläche (12) des Blocks (2) sowie am Absatz (17) und an der zweiten Stufe (28) um ein erstes, zweites und drittes Freimass bzw. Spaltmass (33,34,35) kleiner ist als ein entsprechender Durchmesser der zylindrische Bohrungen (29,29") bzw. der konischen Bohrung (38).

12. Pipettiervorrichtung (1) nach Anspruch 8 oder 10, **dadurch gekennzeichnet, dass** der Deckel (24) unterhalb der Öffnungen (25) zylindrische Bohrungen (36) umfasst, die in demselben Array wie die Öffnungen (25) des Deckels (24) angeordnet sind, wobei die zylindrischen Bohrungen (36) des Deckels (24) denselben Durchmesser aufweisen wie die ersten zylindrischen Bohrungen (29) des Blocks (2), und wobei diese zylindrischen Bohrungen (36) des Deckels (24) gegenüber jedem in einer Aufnahme (16) eingeschlossenen Einsatz (18) ein vertikales Freimass (37) bereitstellen.

13. Pipettiervorrichtung (1) nach einem der vorhergehenden Ansprüche, **dadurch gekennzeichnet, dass** die Einrichtungen (20) zum Verbinden von Block (2) und Mehrfachpipettenkopf (6) Halteöffnungen (20') mit Halteachsen (21) zum Aufnehmen von am Mehrfachpipettenkopf (6) befestigten Haltevorrichtungen (22) umfassen.

14. Pipettiervorrichtung (1) nach einem der vorhergehenden Ansprüche, **dadurch gekennzeichnet, dass** die Pipettiervorrichtung (1) zudem einen oder mehrere Blindeinsätze (42) zum Einstecken in ausgewählte Aufnahmen (16) des Blocks (2) umfasst, wobei jeder Blindeinsatz (42) einen Hohlraum (8), eine offene zylindrische Einsetzöffnung (10) ohne eingesetzte Pipettenspitze (3) und eine konische Einstecköffnung (13) zum dichtenden Einführen eines Pipettenkonus (5) eines Mehrfachpipettenkopfes (6) umfasst, und wobei jeder Blindeinsatz (42) eine Auflage (19) aufweist, mit welcher er im Block (2) eingesetzt auf dem Absatz (17) der entsprechenden Aufnahme (16) aufliegt.

15. Verfahren zum Entfernen oder Bereitstellen von Pipettenspitzen (3) von einem Mehrfachpipettenkopf einer Pipettiervorrichtung (1) gemäss Anspruch 1, **dadurch gekennzeichnet, dass** die Pipettiervorrichtung (1) zudem einen Deckel (24) als Rückhaltevorrichtung (23) umfasst, wobei dieser Deckel (24) auf dem Block (2) fixiert und damit beim Trennen von Block (2) und Mehrfachpipettenkopf (6) verhindert wird, dass ein Einsatz (18) ungewollt aus einer Aufnahme (16) herausgezogen wird, wobei der Deckel (24) eine Vielzahl von Öffnungen (25) umfasst, die in demselben Array wie die Aufnahmen (16) des Blocks (2) angeordnet sind, und wobei jede dieser Öffnungen (25) als mit einem Pipettenkonus (5) eines Mehrfachpipetten-Kopfes (6) frei durchstossbar ausgebildet ist, sodass die Pipettenspitzen (3) erst durch das Einstossen der Pipettenkonen (5) in die konischen Einstecköffnungen (13) im präzisen Array parallel ausgerichtet werden.

16. Verfahren zum Entfernen von Pipettenspitzen (3) aus einem Block (2) einer Pipettiervorrichtung (1) gemäss Anspruch 15, **dadurch gekennzeichnet, dass** der Deckel (24) vom Block (2) abgehoben und ausgewählte Einsätze (18) mit deren Pipettenspitzen (3) aus den entsprechenden Aufnahmen (16) herausgehoben werden.

17. Verfahren zum Bereitstellen von Pipettenspitzen (3) in einem Block (2) einer Pipettiervorrichtung (1) gemäss Anspruch 15, **dadurch gekennzeichnet, dass** der Deckel (24) vom Block (2) abgehoben und ausgewählte Einsätze (18) mit deren Pipettenspitzen (3) in bestimmte Aufnahmen (16) des Blocks (2) eingesetzt werden.

## Claims

1. Pipetting apparatus (1), comprising a multiple-pipette head (6) of a liquid handling apparatus and a plurality of pipette cones (5), wherein the pipetting apparatus comprises:
a) a block (2) for:
- holding a plurality of identically configured, tubular pipette tips (3) having a tip axis (4) and a wall (14) extending along the tip axis (4); and
- connecting said pipette tips (3) to a plurality of pipette cones (5) of the multi-pipette head (6); and
b) devices (20) for connecting and separating block (2) and multi-pipette head (6),
**characterized in that** the block (2) comprises a plurality of receptacles (16) which are arranged in parallel with respect to each other, extend concentrically to the tip axes (4) and penetrate the block (2), and of which each comprises a shoulder (17);
and that the pipetting apparatus (1) comprises a plurality of inserts (18) extending concentrically to the tip axes (4) for insertion into the receptacles (16) of the block (2), wherein
- each insert (18) comprises a cavity (8), a cylindrical insertion opening (10) with inserted pipette tip (3) and a conical insertion opening (13) for the sealing introduction of a pipette cone (5) of the multiple-pipette head (6), wherein
- each insert (18) comprises a support (19) with which, when inserted into the block (2), it rests on the shoulder (17) of the corresponding receptacle (16), and wherein
- each insert (18) lies with horizontal play on all sides in the corresponding receptacle (16) of the block (2).

2. Pipetting apparatus (1) according to claim 1, **characterized in that** the pipette tips (3), and thus also the cavities (8), are arranged in an array which corresponds to the arrangement of wells of a standard microplate.

3. Pipetting apparatus (1) according to one of the claims 1 or 2, **characterized in that** each of the inserts (18) is formed as an injection-moulded plastic part and each tubular pipette tip (3) is formed as a metal cannula.

4. Pipetting apparatus (1) according to one of the preceding claims, **characterized in that** each cylindrical insertion opening (10) comprises a stop (11) which is configured for being acted upon by a rear end of an inserted pipette tip (3).

5. Pipetting apparatus (1) according to one of the preceding claims, **characterized in that** the pipetting apparatus (1) further comprises a restraining apparatus (23) for preventing an unintentional withdrawal of an insert (18) from a receptacle (16) during separation of block (2) and multiple-pipette head (6), wherein the restraining apparatus (3) is configured as a cover (24) which can be fixed on the block (2) with inserted inserts (18) in such a manner that each of these inserts (18) is held in the corresponding receptacle (16) of the block (2) with horizontal and vertical play on all sides, wherein the cover (24) comprises a plurality of openings (25) which are arranged in the same array as the receptacles (6) of the block (2), and wherein each of these openings (25) is formed to be freely penetratable with a pipette cone (5) of a multiple-pipette head (6).

6. Pipetting apparatus (1) according to one of the preceding claims, **characterized in that** the receptacles (16) of the block (2) for the insertion of the pipette tips (3) are multiply stepped, wherein the shoulder (17) forms a first step, and a second step (28) is disposed closer to an underside (9) of the block (2) than the shoulder (17) to an upper side (12) of the block (2).

7. Pipetting apparatus (1) according to claim 6, **characterized in that** the shoulder (17) is arranged within the block (2) at a level which is located closer to the upper side (12) than to the lower side (9) of the block (2).

8. Pipetting apparatus (1) according to claim 6 or 7, **characterized in that** each of the receptacles (16) of the block (2) comprises three cylindrical bores (29, 29', 29"), wherein a first cylindrical bore (29) having a first diameter (30) extends from the upper side (12) of the block (2) as far as the shoulder (17), a second cylindrical bore (29') having a second diameter (31) extends from the shoulder (17) as far as the second step (28), and a third cylindrical bore (29") having a third diameter (32) extends from the second step (28) as far as the underside (9) of the block (2).

9. Pipetting apparatus (1) according to claim 8, **characterized in that** each insert (18) comprises a first, second and third maximum diameter (39, 40, 41) which, after insertion into the block (2) on the surface (12) of the block (2) and on the shoulder (17) and on the second step (28) are smaller by a first, second and third free dimension or gap dimension (33, 34, 35) than a corresponding diameter (30, 31, 32) of the three cylindrical bores (29, 29', 29").

10. Pipetting apparatus (1) according to claim 6 or 7, **characterized in that** each of the receptacles (16) of the block (2) comprises two cylindrical bores (29, 29") which extend from the upper side (12) of the block (2) as far as the shoulder (17) and from the second step (28) as far as the underside (9) of the block (2), and that each of the receptacles (16) of the block (2) comprises a conical bore (38) which extends from the shoulder (17) as far as the second step (28).

11. Pipetting apparatus (1) according to claim 10, **characterized in that** each insert (18) has a first, second and third maximum diameter (39, 40, 41) which, after insertion into the block (2), on the surface (12) of the block (2) and on the shoulder (17) and on the second step (28), is smaller by a first, second and third free dimension or gap dimension (33, 34, 35) than a corresponding diameter of the cylindrical bores (29, 29") or the conical bore (38).

12. Pipetting apparatus (1) according to claim 8 or 10, **characterized in that** the cover (24) comprises cylindrical bores (36) beneath the openings (25), which are arranged in the same array as the openings (25) of the cover (24), wherein the cylindrical bores (36) of the cover (24) have the same diameter as the first cylindrical bores (29) of the block (2), and wherein these cylindrical bores (36) of the cover (24) provide a vertical free dimension (37) with respect to each insert (18) encased in a receptacle (16).

13. Pipetting apparatus (1) according to one of the preceding claims, **characterized in that** the devices (20) for connecting the block (2) and the multiple-pipette head (6) comprise retaining openings (20') with retaining axes (21) for accommodating retaining apparatuses (22) fastened to the multiple-pipette head (6).

14. Pipetting apparatus (1) according to one of the preceding claims, **characterized in that** the pipetting apparatus (1) additionally comprises one or more blind inserts (42) for insertion into selected receptacles (16) of the block (2), wherein each blind insert (42) comprises a cavity (8), an open cylindrical insertion opening (10) without inserted pipette tip (3) and a conical insertion opening (13) for the sealing introduction of a pipette cone (5) of a multiple-pipette head (6), and wherein each blind insert (42) has a support (19) with which it rests on the shoulder (17) of the corresponding receptacle (16) when inserted into the block (2).

15. Method for removing or providing pipette tips (3) of a multiple-pipette head of a pipetting apparatus (1) according to claim 1, **characterized in that** the pipetting apparatus (1) additionally comprises a cover (24) as a restraining apparatus (23), wherein said cover (24) can be fixed on the block (2) and it is thus prevented during separation of the block (2) and the multi-pipette head (6) that an insert (18) is withdrawn unintentionally from a receptacle (16), wherein the cover (24) comprises a plurality of openings (25) which are arranged in the same array as the receptacles (16) of the block (2), and wherein each of these openings (25) is configured to be freely penetratable with a pipette cone (5) of a multiple-pipette head (6) so that the pipette tips (3) are aligned in parallel in the precise array only by the insertion of the pipette cones (5) into the conical insertion openings (13).

16. Method for removing pipette tips (3) from a block (2) of a pipetting apparatus (1) according to claim 15, **characterized in that** the cover (24) is raised from the block (2) and selected inserts (18) are lifted with their pipette tips (3) from the corresponding receptacles (16).

17. Method for providing pipette tips (3) in a block (2) of a pipetting apparatus (1) according to claim 15, **characterized in that** the cover (24) is raised from the block (2) and selected inserts (18) are inserted with their pipette tips (3) into specific receptacles (16) of the block (2).

## Revendications

1. Dispositif de pipetage (1) comprenant une tête de pipetage multiple (6) d'un appareil de manipulation de liquides et une pluralité de cônes de pipette (5), le dispositif de pipetage (1) comprenant :
a) un bloc (2) pour :
• maintenir une pluralité de pointes de pipette (3) tubulaires réalisées identiques avec un axe de pointe (4) et avec une paroi (14) s'étendant le long de l'axe de pointe (4) ; et
• raccorder ces pointes de pipette (3) avec une pluralité de cônes de pipette (5) de la tête de pipetage multiple (6) ; et
b) des dispositifs (20) pour raccorder et séparer le bloc (2) et la tête de pipetage multiple (6),
**caractérisé en ce que** le bloc (2) comprend une pluralité de logements (16) qui traversent le bloc (2) agencés parallèles les uns aux autres et s'étendant de façon concentrique aux axes de pointe (4), chacun de ces logements comprenant un épaulement (17),
et **en ce que** le dispositif de pipetage (1) comprend une pluralité d'inserts (18) s'étendant de façon concentrique aux axes de pointes (4) destinés à venir s'encastrer dans les logements (16) du bloc (2),
- chaque insert (18) comprenant une cavité (8), une ouverture d'insertion cylindrique (10) avec une pointe de pipette insérée (3) et une ouverture d'emboîtement conique (13) pour introduire de façon étanche un cône de pipette (5) de la tête de pipetage multiple (6),
- chaque insert (18) présentant un support (19) avec lequel il vient reposer sur l'épaulement (17) du logement correspondant (16) quand il est placé dans le bloc (2), et
- chaque insert (18) reposant avec un jeu horizontal de chaque côté dans le logement correspondant (16) du bloc (2).

2. Dispositif de pipetage (1) selon la revendication 1, **caractérisé en ce que** les pointes de pipette (3) et par conséquent aussi les cavités (8) sont agencées selon un agencement qui correspond à l'agencement des puits d'une microplaque standard.

3. Dispositif de pipetage (1) selon l'une des revendications 1 ou 2, **caractérisé en ce que** chacun des inserts (18) est réalisé sous la forme d'une pièce en plastique moulée par injection et **en ce que** chaque pointe de pipette tubulaire (3) est réalisée sous la forme d'une canule métallique.

4. Dispositif de pipetage (1) selon l'une des revendications précédentes, **caractérisé en ce que** chaque ouverture d'insertion cylindrique (10) présente une butée (11) réalisée pour venir en butée contre une extrémité arrière d'une pointe de pipette insérée (3).

5. Dispositif de pipetage (1) selon l'une des revendications précédentes, **caractérisé en ce que** le dispositif de pipetage (1) comprend en outre un dispositif de retenue (23) pour empêcher tout retrait involontaire d'un insert (18) d'un logement (16) par séparation du bloc (2) et de la tête de pipetage multiple (6), le dispositif de retenue (23) étant réalisé sous la forme d'un couvercle (24) qui peut être fixé sur le bloc (2) avec les inserts insérés (18), de sorte que chacun de ces inserts (18) est maintenu avec du jeu sur toutes les faces, horizontal et vertical dans le logement correspondant (16) du bloc (2), le couvercle (24) comprenant une pluralité d'ouvertures (25) qui sont agencées suivant le même agencement que les logements (16) du bloc (2), et chacune de ces ouvertures (25) étant réalisée librement perforable par un cône de pipette (5) d'une tête de pipetage multiple (6).

6. Dispositif de pipetage (1) selon l'une des revendications précédentes, **caractérisé en ce que** les logements (16) du bloc (2) destinés à l'insertion des pointes de pipette (3) présentent plusieurs gradins, l'épaulement (17) formant un premier niveau et un deuxième niveau (28) étant agencé plus près du bas (9) du bloc (2) que l'épaulement (17) du haut (12) du bloc (2).

7. Dispositif de pipetage (1) selon la revendication 6, **caractérisé en ce que** l'épaulement (17) à l'intérieur du bloc (2) est agencé à un niveau qui se trouve plus près du haut (12) que du bas (9) du bloc (2).

8. Dispositif de pipetage (1) selon la revendication 6 ou 7, **caractérisé en ce que** chacun des logements (16) du bloc (2) comprend trois alésages cylindriques (29, 29', 29"), un premier alésage cylindrique (29) avec un premier diamètre (30) depuis le haut (12) du bloc (2) jusqu'à l'épaulement (17), un deuxième alésage cylindrique (29') avec un deuxième diamètre (31) depuis l'épaulement (17) jusqu'au deuxième niveau (28) et un troisième alésage cylindrique (29") avec un troisième diamètre (32) depuis le deuxième niveau (28) jusqu'au bas (9) du bloc (2).

9. Dispositif de pipetage (1) selon la revendication 8, **caractérisé en ce que** chaque insert (18) présente un premier, un deuxième et un troisième diamètre maximal (39, 40, 41), qui après insertion dans le bloc (2) au niveau de la surface (12) du bloc (2) ainsi qu'au niveau de l'épaulement (17) et du deuxième niveau (28) autour d'une première, deuxième et troisième surface d'appui ou intervalle (33, 34, 35) sont inférieurs au diamètre correspondant (30, 31, 32) des trois alésages cylindriques (29, 29', 29").

10. Dispositif de pipetage (1) selon la revendication 6 ou 7, **caractérisé en ce que** chacun des logements (16) du bloc (2) comprend deux alésages cylindriques (29, 29") qui vont du haut (12) du bloc (2) jusqu'à l'épaulement (17) puis du deuxième niveau (28) jusqu'au bas (9) du bloc (2), et **en ce que** chacun des logements (16) du bloc (2) comprend un alésage conique (38) qui va de l'épaulement (17) jusqu'au deuxième niveau (28).

11. Dispositif de pipetage (1) selon la revendication 10, **caractérisé en ce que** chaque insert (18) présente un premier, un deuxième et un troisième diamètre maximum (39, 40, 41) qui, après insertion dans le bloc (2) au niveau de la surface (12) du bloc (2) ainsi qu'au niveau de l'épaulement (17) et du deuxième niveau (28) autour d'une première, deuxième et troisième surface d'appui ou intervalle (33, 34, 35) est inférieur au diamètre correspondant des alésages cylindriques (29, 29") ou de l'alésage conique (38).

12. Dispositif de pipetage (1) selon la revendication 8 ou 10, **caractérisé en ce que** le couvercle (24) comprend sous les ouvertures (25) des alésages cylindriques (36) qui sont agencés suivant le même agencement que les ouvertures (25) du couvercle (24), les alésages cylindriques (36) du couvercle (24) présentant le même diamètre que les premiers alésages cylindriques (29) du bloc (2), et ces alésages cylindriques (36) du couvercle (24) fournissant un espace vertical (37) contre chaque insert (18) inséré dans un logement (16).

13. Dispositif de pipetage (1) selon l'une des revendications précédentes, **caractérisé en ce que** les dispositifs (20) pour relier le bloc (2) et la tête de pipetage multiple (6) comprennent des dispositifs de retenue (20') avec des axes de retenue (21) pour recevoir les dispositifs de retenue (22) fixés à la tête de pipetage multiple (6).

14. Dispositif de pipetage (1) selon l'une des revendications précédentes, **caractérisé en ce que** le dispositif de pipetage (1) comprend en outre un ou plusieurs inserts borgnes (42) destinés à être insérés dans des logements choisis (16) du bloc (2), chaque insert borgne (42) comprenant une cavité (8), une ouverture d'insertion cylindrique ouverte (10) sans point de pipette insérée (3) et une ouverture d'emboîtement conique (13) pour introduire de façon étanche un cône de pipette (5) d'une tête de pipetage multiple (6), et chaque insert borgne (42) présentant un support (19) avec lequel il est inséré dans le bloc (2) pour reposer sur l'épaulement (17) du logement correspondant (16).

15. Procédé pour retirer ou préparer des pointes de pipette (3) d'une tête de pipetage multiple d'un dispositif de pipetage (1) selon la revendication 1, **caractérisé en ce que** le dispositif de pipetage (1) comprend en outre un couvercle (24) comme dispositif de retenue (23), ce couvercle (24) étant fixé sur le bloc (2) et empêchant ainsi lors de la séparation du bloc (2) et de la tête de pipetage multiple (6) qu'un insert (18) soit retiré involontairement d'un logement (16), le couvercle (24) comprenant une pluralité d'ouvertures (25) qui sont agencées suivant le même agencement que les logements (16) du bloc (2), et chacune de ces ouvertures (25) étant réalisée librement perforable par un cône de pipette (5) d'une tête de pipetage multiple (6), de sorte que les pointes de pipette (3) sont alignées de façon parallèle suivant un agencement précis uniquement par l'introduction des cônes de pipette (5) dans les ouvertures d'introduction coniques (13).

16. Procédé pour retirer les pointes de pipette (3) d'un bloc (2) d'un dispositif de pipetage (1) selon la revendication 15, **caractérisé en ce que** l'on retire le couvercle (24) du bloc (2) et **en ce que** l'on retire les inserts sélectionnés (18) avec leurs pointes de pipette (3) des logements correspondants (16).

17. Procédé pour installer des pointes de pipette (3) dans un bloc (2) d'un dispositif de pipetage (1) selon la revendication 15, **caractérisé en ce que** l'on retire le couvercle (24) du bloc (2) et **en ce que** l'on installe les inserts sélectionnés (18) avec leurs pointes de pipette (3) dans les logements déterminés (16) du bloc (2).
